# EUROPÄISCHE PATENTSCHRIFT

(11) **EP 2 224 069 B1**
(45) Veröffentlichungstag und Bekanntmachung des Hinweises auf die Patenterteilung: **25.11.2015**
(21) Anmeldenummer: 10001126.1
(22) Anmeldetag: 04.02.2010
(51) Int. Cl.: E03F 5/22, F04D 29/60, F04D 13/14

(54) **Strömungsführende Tragvorrichtung**
Fluid guiding mounting system
Système de montage transportant du fluide

(30) Priorität: 27.02.2009 DE 202009002780 U
(43) Veröffentlichungstag der Anmeldung: 01.09.2010
(73) Patentinhaber: KSB Aktiengesellschaft, 67227 Frankenthal (DE)
(72) Erfinder: Albrecht, Ludwig, 91242 Ottensoos (DE); Lay, Markus, 91257 Pegnitz (DE); Regelein, Sven, 91235 Velden (DE)

(56) Entgegenhaltungen:
- EP-A2- 0 797 006
- DE-A1- 3 908 092
- US-A1- 2005 214 143

## Beschreibung

Die Neuerung betrifft eine Vorrichtung zur Entwässerung mit einer oder mehreren in einem Sammelbehälter angeordneten Pumpen mit an jeder Pumpe angeschlossenem Druckrohr, eine Kupplungseinrichtung für das Druckrohr, wobei das Druckrohr an seinem pumpenfernen Ende eine Einhängevorrichtung aufweist und damit in Wirkverbindung mit einer Rückschlagarmatur lösbar gekuppelt ist, wobei im Sammelbehälter eine Tragvorrichtung zur Kräfteaufnahme und Kräfteableitung der daran befestigten Teile angeordnet ist.

Durch die DE 39 08 092 C2 ist ein Abwassersammelschacht bekannt, in dem eine Tauchmotorpumpe mit einem Druckrohr angeordnet ist, welches mittels einer Kupplung trennbar mit einer Druckleitung verbunden ist. Auf ungefähr der halben Schachthöhe ist eine Tragvorrichtung mit darauf montierten Kupplungs- und Rückflussverhindererbauteilen angeordnet. Ein solcher Rückflussverhinderer ist durch die EP 1 961 962 A2 auch unter der Bezeichnung Kupplungsfuß für eine Tauchmotorpumpe bekannt. Er besitzt ein Kupplungsteil zur Aufnahme und Einhängung eines mit der Tauchmotorpumpe verbundenen Druckrohres und er weist ein integriertes Rückschlagventil auf. Dieses muss für Reinigungszwecke leicht zugänglich sein und ist mit einem Anschluss für eine Druckleitung mit einer darin angeordneten manuellen Absperrarmatur versehen. Der Rückflussverhinderer oder Kupplungsfuß ist aufwändig herzustellen und weist eine Spülanschlussmöglichkeit auf. Dessen Montage auf einer Tragvorrichtung innerhalb des Abwassersammelschachtes sowie die druckdichte Verbindung mit der nachfolgenden Druckleitung für Abwasser erfordern Sorgfalt.

Durch die DE 44 43 638 C1 ist eine andere Ausbildung eines solchen Kupplungsfußes bekannt, in dessen einteilig ausgebildetem Gehäuse ein Kugelrückschlagventil, ein dafür notwendiger Spülanschluss und ein Schieber eingebaut sind. Diese Ausführungsform mit zwei völlig verschiedenen Dichtungssitzen von Armaturen, einem Schieber- und einem Kugelsitz, bedingt einen hohen Fertigungsaufwand und bei eventuellen Undichtigkeiten im Bereich der Dichtungssitze oder der zugehörigen Schließorgane muss die gesamte Baugruppe gewechselt werden.

Der Neuerung liegt die Aufgabe zugrunde, eine Vorrichtung der gattungsgemäßen Art zu entwickeln, die bei kostengünstiger Herstellungsart eine wesentlich vereinfachte Montage und Inspektion sowie strömungsgünstige Ausbildung aufweist.

Die Lösung dieses Problems sieht vor, dass die Tragvorrichtung als eine Traverse mit darin angeordnetem, mindestens einem Strömungsweg ausgebildet ist, dass deren mindestens eine Eingangsöffnung mit dem Druckrohr und dass deren mindestens eine Ausgangsöffnung mit einer Armatur verbunden ist. Diese Traverse, die unmittelbar als ein Flüssigkeit führendes Bauteil gestaltet ist, minimiert den Montageaufwand in entscheidender Weise. Die Traverse kann aus jedem für diesen Einsatzzweck geeigneten sowie entsprechend tragfähigen und ausreichend beständigen Material hergestellt werden. In praktischen Versuchen haben sich Kunststoffbauteile oder metallische Bauteil als vorteilhaft erwiesen. Zu deren Herstellung sind die bekannten Gusstechniken oder andere formgebende Herstellverfahren geeignet. Infolge der Verlagerung der Strömungsführung in und durch die Traverse sowie deren Ausbildung als ein drucktragendes Bauteil ergibt sich der wesentliche Vorteil der möglichen Verwendung von standardisierten Armaturen.

Welche Armaturenbauart an der Austrittsöffnung der Traverse angeordnet ist, ist in Abhängigkeit von verschiedenen Ausführungsformen wählbar. Es kann eine manuell oder angetrieben bedienbare Absperrarmatur sein. Dies ist abhängig von dem gewählten Einbauort einer bei einer Pumpendemontage ein Leerlaufen einer Druckleitung vermeidenden Rückschlagarmatur. Vorteilhaft ist die Anordnung einer Rückschlagarmatur an der Austrittsöffnung, wodurch bei einer Abkupplung der Pumpe nur wenig Flüssigkeit aus der mit einem Abwassernetz verbundenen Druckleitung zurück in den Sammelbehälter strömt. Ebenso kann daran auch eine manuell betätigbare Absperrarmatur angeordnet sein, welche aus Sicherheitsgründen immer zusätzlich mit eingebaut wird. Die Rückschlagarmatur ist als Kugelrückschlagventil oder als Rückschlagklappe ausgebildet. Wenn diejenige Fläche der Traverse, in der die Austrittsöffnung des Strömungsweges angeordnet ist, als eine glatte Anlagefläche gefertigt ist, ist daran eine schnelle und einfache Befestigung der Rückschlagarmatur möglich.

Erheblichen Bearbeitungsaufwand reduziert die Ausgestaltung, wonach die Eintrittsöffnung Bestandteil einer stationären Kupplungsfläche der Traverse ist und verbunden ist mit einer Austrittsöffnung einer mobilen Kupplungsfläche der mit dem Druckrohr verbundenen Einhängevorrichtung. Bereits bei der Herstellung der Traverse ist die Erzeugung einer glatten stationären Anlagefläche, an der die entsprechende Gegenfläche der mit dem Druckrohr verbundenen Einhängevorrichtung dichtend anliegt, mit einfachen Mitteln möglich. Ein übliches Dichtungselement, beispielsweise ein O-Ring oder ähnliches Bauteil, bedingt eine betriebssichere Abdichtung der Verbindung. Dies ergibt sich durch die Anpresskraft der im Schwerpunkt ausbalancierten Pumpeneinheit und deren Anbauteilen.

Nach einer anderen Ausgestaltung weist die Traverse eine oder mehrere, schneidenartige ausgebildeten Kupplungsleisten zur Aufnahme von ein oder mehreren Einhängevorrichtungen auf. Diese Kupplungsleisten sind als obere und/oder untere Verlängerung von mindestens einer Seitenfläche, insbesondere der stationären Kupplungsfläche, der Traverse ausgebildet. Dies ist in einem gießtechnischen Herstellungsvorgang mit einfachen Mitteln realisierbar. Die Kupplungsfläche kann gleichzeitig eine Seitenfläche der Traverse bilden. Zum Zweck der besseren Kräfteaufnahme des von der Traverse aufzunehmenden Gewichts verbinden mehrere Stützelemente die Kupplungsleisten mit einer Ober- und/oder einer Unterseite der Traverse. Die Stützelemente in Form von Rippen, Blöcken, Streben und ähnlich wirkenden Formen sind auf der abgewandten Seite von der die Eintrittsöffnung aufweisenden Kupplungsfläche angeordnet.

Zusätzlich weist die Traverse eine Führung für die Einhängevorrichtung auf. Diese ist als eine Vertikalführung und zapfenförmig gestaltet. Die Führung kann dabei als eine Verlängerung der Kupplungsleiste ausgebildet sein. Bei einer Pumpenmontage ist somit eine leichte Positionierung der Einhängevorrichtung von einer abzusenkenden Pumpe möglich. Aufgrund der Führung wird die mobile Kupplungsfläche der Einhängevorrichtung in eine passgenaue Lage zu der stationären, an der Traverse befindlichen Kupplungsfläche und der Kupplungsleiste gebracht.

Nach einer weiteren Ausgestaltung ist beiderseits und parallel zur Führung je ein vorstehender Führungsnocken angeordnet und zwischen den Führungsnocken ist ein in die stationäre Kupplungsfläche übergehender Freiraum angeordnet. Durch diese Gestaltung wird beim Absenken der Einheit eine Beschädigung eines in der mobilen Kupplungsfläche der Einhängevorrichtung angeordneten Dichtungselementes verhindert. Dabei halten die Führungsnocken die bewegliche Kupplungsfläche von der Traverse auf Abstand und das Dichtungselement wird durch den dazwischen befindlichen Freiraum berührungsfrei geführt. Die Beschädigung wird damit verhindert und erst am Ende eines Absenkvorganges wird das Dichtungselement dichtend angepresst. Der Freiraum ist als eine Schrägfläche ausgebildet. Diese verläuft spitzwinklig zur stationären Kupplungsfläche.

Ein von der Pumpe gefördertes Fluid strömt durch das Druckrohr, durch die Einhängevorrichtung und durch den Strömungsweg in der Traverse zu einer auf der Traverse montierten Rückschlagarmatur. In Abhängigkeit von der Anzahl der an der Traverse angeordneten Pumpen ist auch eine entsprechende Anzahl von Rückschlagarmaturen montiert.

Eine andere Ausgestaltung sieht hierzu vor, dass bei mehreren dichtend mit der Traverse verbundenen Rückschlagarmaturen deren Austrittsöffnungen mit einer behälterinternen oder -externen Sammelleitung verbunden sind. Diese Anordnung sieht auch vor, dass die behälterinterne Sammelleitung als eine T-förmig, U-förmig, Y-förmig, als eine 2 - in - 1 oder x - in - 1 ausgebildete Leitungsanordnung hergestellt ist. An so einer Traverse können mehrere Pumpen angeordnet werden. Dies ist abhängig von der Größe einer solchen unterirdischen Pumpstation. Wenn sie als ein Kunststoff-Fertigteil ausgebildet ist, sind darin gewöhnlich ein bis zwei Pumpen angeordnet. Bei einem größeren, in Betonbauweise erstellten Behälter für mehrere Pumpen können auch größere, oder mehrere Traversen zur Verbindung mit diesen Pumpen angeordnet sein. Die Traversen sind in den Sammelbehältern durch bekannte Mittel in ihrer Position gehalten. Somit ergibt sich für einen solchen vorgefertigten und unterirdisch einzubauenden Pumpenschacht eine wesentliche Verbesserung der Montage und eine einfachere Revision.

Ein Ausführungsbeispiel der Neuerung ist in den Zeichnungen dargestellt und wird im Folgenden näher beschrieben. Es zeigen die
- Fig. 1:: einen Querschnitt durch eine solche Vorrichtung, die
- Fig. 2 bis 5:: Ansichten der Einhänge- und Tragvorrichtung und die
- Fig. 6:: eine Sammelrohrgestaltung

Die Fig. 1 zeigt im Schnitt einen Sammelbehälter 1 mit einer darin angeordneten Pumpe 2. Diese Vorrichtung wird als eine vorgefertigte Einheit an einem Einbauort, gewöhnlich ein Grundstück mit einer Entwässerungseinrichtung, geliefert, untererdig eingebaut und montiert. Durch Einspeiseöffnungen 3 wird eine zu entsorgende Flüssigkeit, gewöhnlich Abwasser, Regenwasser oder dergleichen, in den Sammelbehälter 1 eingeleitet. Bei Erreichen eines vorgegebenen Flüssigkeitsstandes wird durch eine - hier nicht dargestellte - Schalteinrichtung die Pumpe 2 in Betrieb gesetzt. Diese hier als Tauchmotorpumpenaggregat ausgebildete Pumpe 2 saugt direkt aus dem Behältervolumen an und fördert in ein Druckrohr 4. Das Druckrohr 4 ist an eine flüssigkeitsführende Traverse angekuppelt. Dies kann durch eine Steckeinrichtung oder, wie dargestellt, mit Hilfe einer Einhängevorrichtung 6 erfolgen. Der innerhalb der Traverse 5 angeordnete Strömungsweg 7 weist im Bereich der Austrittsöffnung 8 eine Rückschlagarmatur 9 mit einer nachgeordneten Absperrarmatur 10 auf. Die Absperrarmatur 10 ist mit einer behälterinternen Sammelleitung 11 verbunden, die in einen druckseitigen Anschluss 12 des Sammelbehälters 1 einmündet. Durch diese Ausbildung kann die Vorrichtung als eine vormontierte Einheit an einen Montageort geliefert, dort in eine Baugrube abgesenkt und mit Zulauf- und Ablaufleitungen verbunden werden. Die Absperrarmatur 10 kann hierbei als Kugelhahn, Klappe oder sonstige bekannte Absperrbauart ausgebildet sein und die Rückschlagarmatur 9, mit der bei abgeschalteter Pumpe ein Zurückströmen von geförderter Flüssigkeit verhindert wird, kann als Klappe, Kugelrückschlagventil oder dergleichen gestaltet sein.

Pumpe 2, Druckrohr 4 und Einhängevorrichtung 6 sind so geformt und miteinander verbunden, dass sich die an die Traverse 5 gekuppelte Einhängevorrichtung 6 unter gleichzeitiger Gewährleistung einer zuverlässigen Abdichtung mit Pumpe und Druckrohr direkt in der Schwerpunktslinie dieser Einheit befindet. Dies erleichtert eine Montage und Demontage der Pumpe 2 mit dem daran angeordneten Druckrohr 4 und eine zuverlässige Dichtwirkung im Bereich der miteinander gekuppelten Teile.

Im Auslieferungszustand des Sammelbehälters 1 sind dessen Einspeiseöffnungen 3 normalerweise verschlossen. Erst am Aufstellort werden sie geöffnet und damit oder darin die jeweils notwendigen Rohrleitungen dichtend verbunden. Zu- und Ablaufleitungen des Sammelbehälters werden mit bekannten Mitteln befestigt. Im Bodenbereich des Sammelbehälters ist ein Anschluss vorbereitet, an dem fallweise und für einen Notfall eine manuelle Pumpe zum Leerpumpen des Behälters angeordnet werden kann.

Die Fig. 2 zeigt ein Ausführungsbeispiel einer Einhängevorrichtung 6. Diese ist hier als ein Rohrbogen ausgebildet, an dessen einem Ende 13 das Druckrohr 4 der Pumpe 2 befestigt wird. An der mobilen Kupplungsfläche 14 der Einhängevorrichtung 6 befindet sich eine Austrittsöffnung 15 mit einer Aufnahme 16 für ein darin einzulegendes Dichtungselement. In entsprechender Weise kann das Dichtungselement auch an der stationären Gegenfläche der Traverse angeordnet werden. Die Einhängevorrichtung 6 besitzt eine Führungsöffnung 17 mit deren Hilfe bei einem Absenken der Pumpe eine genaue Zuordnung der Einhängevorrichtung 6 zu dem Montageort an der Traverse 5 während der Absenkbewegung gewährleistet ist. Des Weiteren sind an der Einhängevorrichtung 6 im Bereich der mobilen Kupplungsfläche 14 ein oder zwei Halteklauen 18 angebracht. Deren Anzahl und Lage ist abhängig von der Anordnung und dem Verlauf des Strömungsweges 7 innerhalb der Traverse 5. Im Ausführungsbeispiel sind die Halteklauen 18 beiderseits des Strömungsweges angeordnet und schließen diesen zwischen sich ein.

Fig. 3 zeigt eine perspektivische Darstellung einer Traverse 5 zur Aufnahme von einer Pumpe. In Längsrichtung der Traverse 5 sind im Bereich ihrer Enden 19, 20 Öffnungen 21 zum Einsatz von Befestigungsmitteln vorgesehen. Mit Hilfe von üblichen Verbindungselementen wird die Traverse im Sammelbehälter 1 an ihrem Ort gehalten. Weitere Öffnungen 22 dienen zur Aufnahme von Leitungen für Niveaumessgeräte und/oder Energieversorgungskabeln.

Im Mittelteil der Traverse 5 befindet sich ein volumenmäßig größeres Stützelement 23, innerhalb dessen der Strömungsweg 7 für eine zu fördernde Flüssigkeit angeordnet ist. Auf dessen Oberseite 24 liegt die Austrittsöffnung 8 des Strömungsweges 7. Im Bereich der Austrittsöffnung 8, die in einer ebenen Fläche befindlich ist, ist eine Aufnahme 25 für ein Dichtungselement und Befestigungsöffnungen 26 für eine daran anzubringende Armatur vorgesehen. Im seitlichen Abstand zu dem hier mittig angeordneten Stützelement 23 befinden sich beiderseits je zwei weitere dünnwandige Stützelemente 27, mit deren Hilfe eine kräfteübertragende Verbindung von einer in Längsrichtung der Traverse 5 verlaufenden, schneidenartig ausgebildeten Kupplungsleiste 28 hergestellt wird. Über die Kupplungsleiste 28 greifen die Halteklauen 18 der Einhängevorrichtung 6, durch deren Einhaken eine zuverlässige Aufhängung der Pumpe gewährleistet ist. Auf der Traverse 5, hier auf dem mittleren Stützelement 23, ist eine Führung 29 angeordnet, die zapfenförmig gestaltet ist und als eine Vertikalführung während eines Einhängevorganges dient.

Die Fig. 4 entspricht von der Ansicht her der Traverse nach Fig. 3. Zum Unterschied dazu sind hier zwei größere Stützelemente 23 mit integrierten Strömungswegen 7 vorgesehen und nur noch insgesamt 3 verteilt angeordnete dünnwandige Stützelemente 27. Durch diese Ausbildung können an dieser Traverse 5 insgesamt zwei Pumpen mit ihren Einhängevorrichtungen angeordnet werden.

Die Fig. 5 zeigt eine Vorderansicht auf die Traverse nach Fig. 4. Die hier eben ausgebildete, glattflächige Seitenfläche der Traverse 5 bildet gleichzeitig die stationäre Kupplungsfläche 30. Darin sind die Eintrittsöffnungen 31 der beiden Strömungswege 7 erkennbar. An den Enden 19, 20 der Traverse sind Auflageflächen 32 vorhanden, mit denen sie innerhalb des Sammelbehälters kräfteübertragend an ihrem Montageort gehalten ist. Zwischen den Auflageflächen der Traverse weist die Seitenfläche oder stationäre Kupplungsfläche 30 eine über die Traversenunterseite nach unten hervorstehende Verlängerung auf 33. Diese dient zur Verbesserung der Traversensteifigkeit und der besseren Kräfteaufnahme sowie Kräfteübertragung durch die Traverse. Der oder die Strömungswege 7 können auch als Bestandteil eines in die Traverse 5 integrierten separaten Bauteiles ausgebildet sein. Somit kann ein Strömungsweg 7 als ein rohrförmiges Element geformt sein und aus einem anderen Material bestehen. Beispielsweise ein Stahl- oder Keramikelement, welches bei der Herstellung in die Traverse eingegossen oder anderweitig darin eingearbeitet wird. Dies kann vorteilhaft bei der Förderung von abrasiven oder korrosiven Fluiden sein.

Beiderseits und parallel zur Führung 29 ist je ein vorstehender Führungsnocken 36 angeordnet wobei zwischen den Führungsnocken 36 ein in die stationäre Kupplungsfläche 30 übergehender Freiraum 37 angeordnet ist. Durch diese Gestaltung wird beim Absenken der zu montierenden Einheit eine Beschädigung eines in der mobilen Kupplungsfläche 14 der Einhängevorrichtung 6 angeordneten Dichtungselementes verhindert. Dabei halten die Führungsnocken 36 die bewegliche Kupplungsfläche 14 in einem Abstand zu der Traverse 5. Das in einer Aufnahme 16 anzuordnende Dichtungselement wird beim Absenkvorgang berührungsfrei durch den Freiraum 37 hindurchgeführt. Dessen Beschädigung wird damit verhindert und erst am Ende eines Absenkvorganges wird das Dichtungselement dichtend angepresst. Der Freiraum 37 ist als eine Schrägfläche ausgebildet, die spitzwinklig zur stationären Kupplungsfläche 30 verläuft. Die Oberseite der Führungsnocken 36 steht über die Oberkante der Kupplungsleiste oder Kupplungsleisten 28 hervor. In einem montierten Zustand sind die Führungsnocken 36 zwischen den Halteklauen 18 angeordnet.

Fig. 6 zeigt eine Ansicht auf eine Traverse 5 mit darauf montierten Rückschlagarmaturen 9. Diese sind als Kugelrückschlagventile mit in senkrechter Richtung bewegbaren und damit unter dem Einfluss der Schwerkraft stehenden Kugeln ausgestattet. Die Austrittsöffnungen 34 der beiden Rückschlagarmaturen 9 sind hier einander zugekehrt und durch eine T-förmige Sammelleitung 35 miteinander verbunden. Diese Sammelleitung 35 weist einen mittigen Abzweig auf, an dem eine zusätzliche Absperrarmatur 10 angeordnet ist. Davon ausgehend führt eine behälterinterne Sammelleitung 11 zum druckseitigen Anschluss 12 des Sammelbehälters 1.

## Patentansprüche

1. Vorrichtung zur Entwässerung mit einer oder mehreren in einem Sammelbehälter angeordneten Pumpen (2) mit an jeder Pumpe angeschlossenem Druckrohr (4), eine Kupplungseinrichtung für das Druckrohr, wobei das Druckrohr an seinem pumpenfernen Ende eine Einhängevorrichtung (6) aufweist und damit in Wirkverbindung mit einer Rückschlagarmatür (9) lösbär gekuppelt ist, wobei im Sammelbehälter eine Tragvorrichtung zur Kräfteaufnahme und Kräfteableitung der daran befestigten Teile angeordnet ist,
**dadurch gekennzeichnet, dass**
die Tragvorrichtung als eine Traverse (5) mit darin angeordnetem, mindestens einem Strömungsweg (7) ausgebildet ist, dass deren mindestens eine Eingangsöffnung (31) mit dem Druckrohr (4) und dass deren mindestens eine Ausgangsöffnung (8) mit einer Armatur (9) verbunden ist.

2. Vorrichtung nach Anspruch 1, **dadurch gekennzeichnet, dass** die Armatur (9) eine Rückschlagarmatur (9) ist.

3. Vorrichtung nach Anspruch 2, **dadurch gekennzeichnet, dass** die Rückschlagarmatur als Kugelrückschlagventil oder als Rückschlagklappe ausgebildet ist.

4. Vorrichtung nach Anspruch 1, 2 oder 3, **dadurch gekennzeichnet, dass** die Eintrittsöffnung (31) Bestandteil einer stationären Kupplungsfläche(30)der Traverse (5) ist und verbunden ist mit einer Austrittsöffnung (15) einer mobilen Kupplungsfläche (14) der mit dem Druckrohr (4) verbundenen Einhängevorrichtung (6).

5. Vorrichtung nach einem der Ansprüche 1 bis 4, **dadurch gekennzeichnet, dass** die Traverse (5) eine oder mehrere, schneidenartig ausgebildete Kupplungsleisten (28) zur Aufnahme von ein oder mehreren Einhängevorrichtungen (6) aufweist.

6. Vorrichtung nach Anspruch 5, **dadurch gekennzeichnet, dass** die Kupplungsleiste (28) als obere und/oder untere Verlängerung von mindestens einer Seitenfläche, insbesondere der stationären Kupplungsfläche (30), der Traverse (5) ausgebildet ist.

7. Vorrichtung nach Anspruch 5 oder 6, **dadurch gekennzeichnet, dass** mehreren Stützelemente (23, 27) die Küpplungsleiste (28) mit einer Ober- und/oder einer Unterseite der Traverse (5) verbinden.

8. Vorrichtung nach einem der Ansprüche 1 bis 7, **dadurch gekennzeichnet, dass** die Traverse (5) eine Führung (29) für die Einhängevorrichtung (6) aufweist.

9. Vorrichtung nach Anspruch 8, **dadurch gekennzeichnet, dass** die Führung (29) als eine Vertikalführung und zapfenförmig gestaltet ist.

10. Vorrichtung nach einem der Ansprüche 1 bis 9, **dadurch gekennzeichnet, dass** die Führung (29) als Verlängerung der Kupplungsleiste (28) ausgebildet ist.

11. Vorrichtung nach einem der Ansprüche 1 bis 10, **dadurch gekennzeichnet, dass** beiderseits und parallel zur Führung (29) je ein vorstehender Führungsnocken (36) angeordnet ist und dass zwischen den Führungsnocken ein in die stationäre Kupplungsfläche (30) übergehender Freiraum (37) angeordnet ist.

12. Vorrichtung nach Anspruch 11, **dadurch gekennzeichnet, dass** der Freiraum (37) eine Schrägfläche ist.

13. Vorrichtung nach einem der Ansprüche 1 bis 12, **dadurch gekennzeichnet, dass** bei mehreren dichtend mit der Traverse (5) verbundenen Rückschlagarmaturen (9) deren Austrittsöffnungen (34) mit einer behälterinternen oder -externen Sammelleitung (11, 35) verbunden sind.

14. Vorrichtung nach Anspruch 13, **dadurch gekennzeichnet, dass** die behälterinterne Sammelleitung (11, 35) als eine T-förmig, U-förmig, Y-förmig, als eine 2 - in - 1 oder x - in - 1 ausgebildete Leitungsanordnung hergestellt ist.

15. Vorrichtung nach einem oder mehreren der Ansprüche 1 bis 14, **dadurch gekennzeichnet, dass** die stationäre Kupplungsfläche (30) eine über die Traversenunterseite nach unten hervorstehende Verlängerung (33) aufweist.

16. Vorrichtung nach Anspruch 15, **dadurch gekennzeichnet, dass** die Verlängerung (33) zwischen den Auflageflächen (32) der Traverse (5) angeordnet ist.

17. Vorrichtung nach einem der Ansprüche 1 bis 16, **dadurch gekennzeichnet, dass** in der Traverse (5) angeordnete Öffnungen (22) die Leitungen für Niveaumessgeräte und/oder Energieversorgungskabel aufnehmen.

18. Vorrichtung nach einem der Ansprüche 1 bis 17, **dadurch gekennzeichnet, dass** der Strömungsweg (7) Bestandteil eines in die Traverse (5) integrierten Bauteiles ist.

## Claims

1. Apparatus for dewatering having one or more pumps (2) which are arranged in a collecting vessel, with a pressure pipe (4) which is connected to each pump, and a coupling device for the pressure pipe, the pressure pipe having a hook-in apparatus (6) at its end which is remote from the pump and therefore being coupled releasably in an operative connection to a check valve fitting (9), a supporting apparatus for absorbing and dissipating the forces of the parts which are fastened thereto being arranged in the collecting vessel, **characterized in that** the supporting apparatus is configured as a crossmember (5) with at least one flow path (7) which is arranged therein, **in that** its at least one inlet opening (31) is connected to the pressure pipe (4), and **in that** its at least one outlet opening (8) is connected to a fitting (9).

2. Apparatus according to Claim 1, **characterized in that** the fitting (9) is a check valve fitting (9).

3. Apparatus according to Claim 2, **characterized in that** the check valve fitting is configured as a ball check valve or as a swing check valve.

4. Apparatus according to Claim 1, 2 or 3, **characterized in that** the inlet opening (31) is a constituent part of a stationary coupling face (30) of the crossmember (5) and is connected to an outlet opening (15) of a mobile coupling face (14) of the hook-in apparatus (6) which is connected to the pressure pipe (4).

5. Apparatus according to one of Claims 1 to 4, **characterized in that** the crossmember (5) has one or more coupling bars (28) of edge-like configuration for receiving one or more hook-in apparatuses (6).

6. Apparatus according to Claim 5, **characterized in that** the coupling bar (28) is configured as an upper and/or lower extension of at least one side face, in particular the stationary coupling face (30), of the crossmember (5).

7. Apparatus according to Claim 5 or 6, **characterized in that** a plurality of supporting elements (23, 27) connect the coupling bar (28) to an upper and/or a lower side of the crossmember (5).

8. Apparatus according to one of Claims 1 to 7, **characterized in that** the crossmember (5) has a guide (29) for the hook-in apparatus (6).

9. Apparatus according to Claim 8, **characterized in that** the guide (29) is designed as a vertical guide and in a pin-like manner.

10. Apparatus according to one of Claims 1 to 9, **characterized in that** the guide (29) is configured as an extension of the coupling bar (28).

11. Apparatus according to one of Claims 1 to 10, **characterized in that** in each case one projecting guide cam (36) is arranged on both sides of and parallel to the guide (29), and **in that** a clearance (37) which merges into the stationary coupling face (30) is arranged between the guide cams.

12. Apparatus according to Claim 11, **characterized in that** the clearance (37) is an oblique face.

13. Apparatus according to one of Claims 1 to 12, **characterized in that**, in the case of a plurality of check valve fittings (9) which are connected sealingly to the crossmember (5), their outlet openings (34) are connected to a collecting line (11, 35) which is inside or outside of the vessel.

14. Apparatus according to Claim 13, **characterized in that** the collecting line (11, 35) which is inside the vessel is produced as a line arrangement of T-shaped, U-shaped, Y-shaped, 2-in-1 or x-in-1 configuration.

15. Apparatus according to one or more of Claims 1 to 14, **characterized in that** the stationary coupling face (30) has an extension (33) which projects downwards beyond the crossmember lower side.

16. Apparatus according to Claim 15, **characterized in that** the extension (33) is arranged between the bearing faces (32) of the crossmember (5).

17. Apparatus according to one of Claims 1 to 16, **characterized in that** openings (22) which are arranged in the crossmember (5) receive the lines for level measuring units and/or power supply cables.

18. Apparatus according to one of Claims 1 to 17, **characterized in that** the flow path (7) is a constituent part of a component which is integrated into the crossmember (5).

## Revendications

1. Dispositif d'égouttage comprenant une ou plusieurs pompes (2) disposées dans un récipient de collecte avec un tube de pression (4) raccordé à chaque pompe, un dispositif d'accouplement pour le tube de pression, le tube de pression présentant, à son extrémité éloignée de la pompe, un dispositif d'accrochage (6) et étant ainsi accouplé de manière amovible en liaison fonctionnelle avec un robinet antiretour (9), un dispositif porteur pour recevoir des forces et dévier des forces des parties fixées à celui-ci étant disposé dans le récipient de collecte,
**caractérisé en ce que**
le dispositif porteur est réalisé sous forme de traverse (5) avec au moins une voie d'écoulement (7) disposée dans celle-ci, **en ce que** son au moins une ouverture d'entrée (31) est connectée au tube de pression (4) et **en ce que** son au moins une ouverture de sortie (8) est connectée à un robinet (9).

2. Dispositif selon la revendication 1, **caractérisé en ce que** le robinet (9) est un robinet antiretour (9).

3. Dispositif selon la revendication 2, **caractérisé en ce que** le robinet antiretour est réalisé sous forme de soupape antiretour sphérique ou sous forme de clapet antiretour.

4. Dispositif selon la revendication 1, 2 ou 3, **caractérisé en ce que** l'ouverture d'entrée (31) fait partie d'une surface d'accouplement stationnaire (30) de la traverse (5) et est connectée à une ouverture de sortie (15) d'une surface d'accouplement mobile (14) du dispositif d'accrochage (6) connecté au tube de pression (4).

5. Dispositif selon l'une quelconque des revendications 1 à 4, **caractérisé en ce que** la traverse (5) présente une ou plusieurs nervures d'accouplement (28) réalisées sous forme de lames pour recevoir un ou plusieurs dispositifs d'accrochage (6).

6. Dispositif selon la revendication 5, **caractérisé en ce que** la nervure d'accouplement (28) est réalisée sous forme de prolongement supérieur et/ou de prolongement inférieur d'au moins une surface latérale, en particulier la surface d'accouplement stationnaire (30), de la traverse (5).

7. Dispositif selon la revendication 5 ou 6, **caractérisé en ce que** plusieurs éléments de support (23, 27) relient la nervure d'accouplement (28) à un côté supérieur et/ou à un côté inférieur de la traverse (5).

8. Dispositif selon l'une quelconque des revendications 1 à 7, **caractérisé en ce que** la traverse (5) présente un guide (29) pour le dispositif d'accrochage (6).

9. Dispositif selon la revendication 8, **caractérisé en ce que** le guide (29) est configuré sous forme de guide vertical en forme de tourillon.

10. Dispositif selon l'une quelconque des revendications 1 à 9, **caractérisé en ce que** le guide (29) est réalisé sous forme de prolongement de la nervure d'accouplement (28).

11. Dispositif selon l'une quelconque des revendications 1 à 10, **caractérisé en ce que** de part et d'autre du guide (29) et parallèlement à celui-ci est disposée à chaque fois une came de guidage saillante (36) et **en ce qu'**entre les cames de guidage est disposé un espace libre (37) se prolongeant dans la surface d'accouplement stationnaire (30).

12. Dispositif selon la revendication 11, **caractérisé en ce que** l'espace libre (37) est une surface biseautée.

13. Dispositif selon l'une quelconque des revendications 1 à 12, **caractérisé en ce que** dans le cas de plusieurs robinets antiretour (9) connectés de manière hermétique à la traverse (5), leurs ouvertures de sortie (34) sont connectées à une conduite de collecte (11, 35) interne ou externe au récipient.

14. Dispositif selon la revendication 13, **caractérisé en ce que** la conduite de collecte interne au récipient (11, 35) est fabriquée sous forme d'agencement de conduites réalisé en forme de T, en forme de U, en forme de Y, en forme de 2 en 1 ou en forme de x en 1.

15. Dispositif selon l'une quelconque ou plusieurs des revendications 1 à 14, **caractérisé en ce que** la surface d'accouplement stationnaire (30) présente un prolongement (33) faisant saillie vers le bas au-delà du côté inférieur de la traverse.

16. Dispositif selon la revendication 15, **caractérisé en ce que** le prolongement (33) est disposé entre les surfaces d'appui (32) de la traverse (5).

17. Dispositif selon l'une quelconque des revendications 1 à 16, **caractérisé en ce que** des ouvertures (22) disposées dans la traverse (5) reçoivent les conduites pour des appareils de mesure de niveau et/ou pour des câbles d'alimentation en énergie.

18. Dispositif selon l'une quelconque des revendications 1 à 17, **caractérisé en ce que** la voie d'écoulement (7) fait partie d'un composant intégré à la traverse (5).
